# EUROPÄISCHE PATENTSCHRIFT

(11) **EP 1 716 544 B1**
(45) Veröffentlichungstag und Bekanntmachung des Hinweises auf die Patenterteilung: **25.05.2011**
(21) Anmeldenummer: 04765597.2
(22) Anmeldetag: 24.09.2004
(51) Int. Cl.: G07C 9/00

(54) **PROFILSCHLIESSZYLINDER ZUR ERHÖHUNG DER STÖR- UND ÜBERTRAGUNGSSICHERHEIT BEI DER BEREITSTELLUNG VON DATEN MITTELS DRAHTLOSER, INSBESONDERE HOCHFREQUENTER NETZWERKE ZUR STEUERUNG, PROGRAMMIERUNG, ÜBERWACHUNG UND AUSWERTUNG VON SCHLIESSANLAGEN MIT ELEKTROMECHANISCHER BETÄTIGUNG**
PROFILED LOCKING CYLINDER FOR INCREASING THE INTERFERENCE AND TRANSMISSION SECURITY DURING THE PROVISION OF DATA BY MEANS OF A WIRELESS, IN PARTICULAR HIGH-FREQUENCY NETWORK, FOR CONTROLLING, PROGRAMMING, MONITORING AND EVALUATING LOCKING SYSTEMS COMPRISING ELECTROMECHANICAL ACTUATION
CYLINDRE DE FERMETURE PROFILE POUR AUGMENTER LA SECURITE DE TRANSMISSION ET LA SECURITE CONTRE LES INTERFERENCES AU COURS DE LA MISE A DISPOSITION DE DONNEES AU MOYEN DE RESEAUX SANS FIL, EN PARTICULIER A HAUTE FREQUENCE, POUR COMMANDER, PROGRAMMER, SURVEILLER ET EVALUER DES INSTALLATIONS

(30) Priorität: 01.10.2003 DE 10345776; 01.10.2003 DE 10345775
(43) Veröffentlichungstag der Anmeldung: 02.11.2006
(62) Teilanmeldung aus: 10162005.2
(73) Patentinhaber: Palladio Systeme GmbH, 80337 München (DE)
(72) Erfinder: SIMONS, Hans-Jürgen, 52076 Aachen (DE)
(74) Vertreter: Kruspig, Volkmar
(86) Internationale Anmeldenummer: PCT/EP2004/010759
(87) Internationale Veröffentlichungsnummer: WO 2005/033446

(56) Entgegenhaltungen:
- EP-A- 0 571 311
- DE-A- 19 609 400
- US-A- 4 253 320
- US-A- 5 552 777
- US-A- 5 791 178
- US-A- 5 839 307

## Beschreibung

Die Erfindung betrifft einen Profilschließzylinder mit Zylindergehäuse und mindestens einem Schlüssel-betätigbaren Zylindereinsatz sowie Schließbart, wobei im Zylindergehäuse mehrere Stiftzuhaltungen untergebracht sind, gemäß Oberbegriff des Patentanspruchs 1.

Als Zylinderschlösser werden Einsteckschlösser bezeichnet, welche mit einem Schließzylinder ausgestattet sind. Schließzylinder selbst werden in verschiedensten Form, Materialien und Abmessungen hergestellt. Bekannte Formen sind hier Ovalzylinder, Rundzylinder oder Profilzylinder. Ein Schließzylinder selbst besteht aus einem Gehäuse und einem drehbaren Zylinderkern bzw. Zylindereinsatz.
In der Regel sperren mindestens fünf Stiftpaare in einer Reihe den Zylinderkern gegenüber dem Gehäuse. Durch das Einführen des Schlüssels werden die unterschiedlich gestalteten Stifte in eine Ebene gedrückt und geben eine Trennlinie frei. Damit kann der Zylinderkern gegenüber dem Gehäuse gedreht werden.

Ebenso bekannt sind Magnetschlösser, welche mehrere Zuhaltungen aufweisen, die dann individuell dem Sperrcode entsprechend entsperrt werden müssen, damit der Riegel betätigbar ist. Bei Magnetschlössern sind Schiebemagnete, Drehmagnete oder Taumelstifte bekannt. Die Funktionsweise beruht auf dem Prinzip der Anziehung und Abstoßung. Die magnetischen Stifte entsperren sich nur, wenn am Schlüssel ein passender Gegenpol vorhanden ist. Beim Prinzip der Drehmagneten werden die Stifte vom Schlüssel gedreht und geben eine Mechanik frei, wenn die richtige Position vorliegt. Bei sogenannten Taumelstiften müssen verschiedene Stifte mit einem magnetischen Schlüssel in die richtige Position gebracht werden, so dass eine Passform bezogen auf eine Schablone vorliegt. Der Nachteil bei Magnetschlüsseln ist die grundsätzlich gegebene Möglichkeit des Kopierens, da die wesentlichen Funktionen des Schlüssels durch Analyse desselben festgestellt und nachgeahmt werden können.

Aus der DE 196 09 400 A1 ist des Weiteren ein Schließzylinder für ein Schloss bestehend aus einem Schließzylindergehäuse und einem in diesem drehbar gelagerten Zylinderkern bekannt, wobei eine im Zylinderkern eingelagerte Auswerteelektronik für eine elektronische Codierung eines Schlüssels, eine Einrichtung zum Übertragen der Codierung vom Schlüssel auf die Auswerteelektronik, sowie eine Energieerzeugungseinheit im Schlüssel und/oder im Schließzylindergehäuse oder Zylinderkern und eine elektromechanische Sperreinrichtung, die zwischen Zylinderkern und Schließzylindergehäuse wirkt, vorgesehen sind.
Gemäße der Lehre nach US 5,791,178 A ist es außerdem bekannt, Teile von elektrischen oder elektromechanischen Schließzylindern, aus Keramik, Polymeren bzw. Kunststoffen zu fertigen, um die dielektrischen Eigenschaften des Zylinders zu verbessern. Allerdings ist die Verwendung derartiger Materialien mit erhöhten Kosten oder Einschränkungen bezüglich der Materialfestigkeit und Langlebigkeit verbunden.

Bei dem Betrieb von drahtlosen Gebäudeüberwachungssystemen besteht die Notwendigkeit, diese gegen Störsender oder andere manipulative Eingriffe im Funkverkehr zu schützen. Bisher kommen sehr aufwendige Authentifikations- und Codierverfahren zum Einsatz, welche in vielen Fällen dazu führen, dass sich die Bandbreite der eigentlich zu übertragenden Daten reduziert oder die Datenübertragungszeit zunimmt.

Bei einer hochfrequenten Datenübertragung besteht darüber hinaus die Gefahr, dass durch gezieltes Abhören einer erfolgenden Signalübertragung und nachfolgende Signaturanalyse der Authentifikationscode entschlüsselt werden kann, mit der Folge eines dann möglichen Eingriffs in das Netz und der Übertragung von manipulierten Daten.

Auch gehören Störsender zum Stand der Technik, die die Aufgabe haben, den Datenverkehr über eine Funkstrecke, auch innerhalb geschlossener

Gebäude zu unterbinden, zumindest aber zu beeinträchtigen. Im Regelfall sind diese Störsender außerhalb der Gebäude untergebracht oder werden zur Störung des Datenübertragungsverkehrs von Personen in die Gebäude verbracht und dort an verschiedensten Orten, z.B. in Sanitäreinrichtungen installiert. Eine Ortung derartiger Störsender ist bedingt durch die vielfachen Feldverzerrungen innerhalb des Gebäudes erschwert und erfordert im Regelfall ein Abschalten des regulären Datenübertragungsbetriebs.

Insbesondere beim Betreiben von elektromagnetischen Schließanlagen mit zentraler Schließkontrolle, Programmierung und Datenübertragung auf drahtlosem Wege ergibt sich die Notwendigkeit, die entsprechenden Übertragungsstrecken manipulationssicher und höchst zuverlässig zu gestalten.

Aus dem Vorgenannten ist es daher zum einen Aufgabe der Erfindung, einen Profilschließzylinder mit Zylindergehäuse und mindestens einem Schlüssel-betätigbaren Zylinderkern oder Zylindereinsatz anzugeben, wobei einerseits eine hohe Schließsicherheit gewährleistet sein soll und andererseits aber die Möglichkeit zu schaffen ist, Schließanlagen mit Profilschließzylindern in ein modernes Facility Management einzubeziehen, und zwar ohne dass ein umfangreicher Austausch bzw. Änderungen an den Türschlössern, insbesondere Einsteckschlössern, notwendig werden, so dass auch ein Nachrüsten möglich ist.

Die Lösung der Aufgabe der Erfindung erfolgt mit einem Profilschließzylinder mit Zylindergehäuse und mindestens einem Schlüssel-betätigbaren Zylinderkern bzw. Zylindereinsatz gemäß Merkmalskombination nach Patentanspruch 1, wobei die Unteransprüche mindestens zweckmäßige Ausgestaltungen und Weiterbildungen darstellen.
Der Grundgedanke der Erfindung liegt demgemäß darin, von einem normüblichen Profilschließzylinder auszugehen, wobei die Stiftzuhaltungen über im Zylinderkern oder im Zylindereinsatz befindliche elektromagnetische Aktuatoren in eine Freigabeposition bewegbar sind, wobei das Aktivieren der Aktuatoren bevorzugt drahtlos erfolgt.

Erfindungsgemäß ist mindestens eine der Stirnseiten des Zylindermantels aus einem keramischen Werkstoff bestehend oder mit einer keramischen Kappe form- und/oder kraft- und/oder stoffschlüssig verbunden.

Die Außenseite der Kappe weist weiterhin ein Mitnahmeprofil bzw. eine Mitnahmeausnehmung auf, welche mit der Form eines dazu passenden Schlüssels korrespondiert. Die Betätigung der Zuhaltungen erfolgt allerdings nicht über den Schlüssel, sondern die vorstehend erwähnte elektromagnetische Aktuatorik. Lediglich die Ausführung der Drehbewegung zum in an sich bekannter Weise erfolgenden Verstellen des Schließbarts wird unter Zuhilfenahme des Schlüssels realisiert, d.h. es ist hier eine gewohnte Handhabung des Schlüssels möglich.

Erfindungsgemäß trägt der Schließzylinder im Zylinderkern ein miniaturisiertes Gyroskop, d.h. einen speziellen Bewegungssensor, welcher Rotationen, Erschütterungen und Beschleunigungen erkennt. Auf diese Weise ist ein hiermit realisiertes System in der Lage, den Verriegelungszustand, den Verschlusszustand und/oder einen Einbruchsversuch am Zylinder zu erkennen. Weiterhin kann z.B. das Klopfen an der Tür als Zeichen beispielsweise zum Einschalten einer Gegensprechanlage oder Videoanlage erkannt werden. Ebenso könnte durch gezielte Klopfgeräusche im Fall eines verloren gegangenen Schlüssels ein bestimmter Programmierbetrieb der Elektronik ausgelöst werden.

Außerdem ist die keramische Kappe als Formteil ausgebildet und weist einen Antennenstrahler zur drahtlosen Kommunikation auf.

Der Schlüssel kann als passiver oder aktiver Transponder-Schlüssel ausgebildet sein, welcher in der Lage ist, auf Anfrage codierte Informationen abzusetzen, die einer Schließberechtigung entsprechen.

Auch liegt es im Sinne der Erfindung, quasi übergeordnet durch ein drahtloses Kommunikationssystem den Zustand der Schlösser in einer Schließanlage bezüglich der Schließzeiten abzufragen oder aber auch individuelle Zugangsberechtigungen einzuschränken oder zu erweitern.

Die keramische Kappe, welche neben ihrer Substratfunktion für elektronische Komponenten des Profilschließzylinders auch als vorteilhafter Aufbohrschutz wirkt, ist nun als Antennenelement bzw. Antennenstrahler ausgeführt sein, wobei in diesem Fall die dielektrischen Eigenschaften der Keramik zur Nutzung kommen.

Weiterhin kann in die Keramik eine integrierte Schaltung oder eine Hybridanordnung aus elektronischen Bauelementen für das Decodieren von Signalen und die Betätigung der elektromagnetischen Aktuatoren eingebracht werden.

In einer Ausgestaltung der Erfindung dient die keramische Kappe zur kapazitiven, induktiven, aber auch zur galvanischen Stromübertragung, beispielsweise um ein im Zylinderkern befindliches Sekundärelement (Akkumulator) zu laden.

In einer bevorzugten Ausführungsform kann die Kappe im wesentlichen halbkugelförmig ausgebildet sein und besitzt eine z.B. schlitzförmige Öffnung zur Aufnahme des bereits erwähnten Antennenstrahlers und/oder zur indirekten Kopplung mit dem Schlüssel bzw. der Schlüsselspitze.

Die schlitzförmige Öffnung dient der formschlüssigen Kraftübertragung der mit dem Schlüssel nach Freigabe der Zuhaltungen erfolgenden Rotationsbewegung auf den Schließbart.

Im Sinne einer positiven, geringen Energiebilanz der Gesamtanordnung wird vorgeschlagen, nach erfolgter Freigabe der Zuhaltungen durch Betätigung der elektromagnetischen Aktuatoren während der Ausführung der Drehbewegung des Zylindereinsatzes bzw. Zylinderkerns die Aktuator-Stromversorgung bis zur Beendigung des Öffnungsvorgangs abzuschalten. Um nach Freigabe die Stiftzuhaltungen in der entsprechenden Position zu fixieren, kann ein kreisringförmiges Kupplungsteil vorgesehen werden, dessen schlitzförmige Öffnung nach Beendigung der Schließbewegung wieder in seine Ausgangslage zurückkehrt, so dass die an sich bekannten federbelasteten Stiftzuhaltungen ihre Sperrfunktion erneut erfüllen.

Es liegt im Sinne der Erfindung, dass ein Zylinderkern zur Aufnahme des erwähnten Primär- oder Sekundärelements ausgebildet ist.

Insbesondere ist die Stromversorgung als wiederaufladbarer Akku ausgeführt und im Zylinderkern eingebettet. Die Batterie kann sich mit dem Kern des Zylinders drehen und befindet sich vollständig im Norm-Zylindergehäuse. Es bildet also der Zylinderkern das Batteriegehäuse, welches wiederum an den Enden die Elektronikbaugruppen und eine spezielle Abschlusskappe trägt.

Die Ansteuer- und Auswerteelektronik ist auf einem flexiblen Verdrahtungsträger montiert, wobei der flexible Verdrahtungsträger in den Zwischenraum zwischen den beiden, voneinander getrennten Zylinderkernen quasi durch Falten auf engstem Raum untergebracht wird. Diese gefaltete flexible Platine wird unmittelbar unter der Schließnase plaziert und kontaktiert die Batterie sowie die im Fall einer Notentriegelung voneinander trennbaren Zylinderkerne über Federn oder ähnliche Kontaktelemente auf der Platine, die z.B. die Form von Ohren oder Kontaktbügeln aufweisen.

Weiterhin ausgestaltend können die Aktoren stehend im Zylinderkern angeordnet werden, so dass diese gegen im Gehäuse eingelassene Sperrstifte wirken. Die Aktuatoren benötigen durch diese spezielle Einbauform nur so lange einen Schalt- oder Betätigungsstrom, wie die Aktuatoren den Sperrstiften gegenüberstehen. Sobald der Zylinderkern mit dem Schlüssel verdreht wird, kann der Strom abgeschaltet und damit die Energiequelle als Resource geschont werden. Dies ist insbesondere dann relevant, wenn Tauchspulen als Aktuatoren zum Einsatz kommen.

Eine besonders effiziente Ausführungsform der Aktoren ist neben der Lösung, welche auf Magneten oder Tauchspulen zurückgeht, der Einsatz von thermischen Formgedächtnis-Metalllegierungen, welche durch einen kurzen Stromstoß formändernd erwärmt werden und somit gegen die Sperrstifte stoßen und diese verschieben können. Bei geeigneter Isolation und gezielter Überhitzung kann eine zweitourige Verriegelung mit nur einem einzigen Stromimpuls sichergestellt werden, da die Abkühlung und Rückformung gemäß der Hysterese der Formgedächtnis-Legierungen einige Sekunden andauert. Hierdurch halbiert sich der Stromverbrauch gegenüber Lösungen des Standes der Technik.

Wie bereits erwähnt, werden die Abschlusskappen des elektronischen Zylinders aus Keramikmaterial ausgeführt. Diese Keramikkappen können weitere Funktionselemente wie Kontakt-Stifte und -Kugeln zum galvanischen Kontaktieren und zum Auslesen der Schlüsseldaten, Kontaktstifte und Kontaktkugeln zum galvanischen Auslösen der Reset-Funktion, Kontaktstifte und Kontaktkugeln zum galvanischen Kontaktierung der Elektroden beim Laden des Sekundärelements sowie eine Antenne zur Übertragung von Funksignalen aufweisen.

Bei einer Ausführungsform der Erfindung ist die Keramik mit einer tragenden Kupferschicht und einer darüberliegenden dekorativen weiteren Metallschicht bedampft.

Als Anbohrschutz trägt der Zylinderkern eine dünne Metallplatte, welche durch ein Karbonnitrierungs-Verfahren auf beiden Seiten eine sehr harte Kohlenstoffschicht aufweist, die den gewünschten Schutz gegen Anbohrversuche bietet. Das Gehäuse wiederum ist durch spezielle Keramikstäbe, welche zwischen den Sperrstiften plaziert werden, gegen Aufbohren der beiden innenliegenden Sperrstifte geschützt.

Der Schließzylinder wiederum kann mechanisch so entkoppelt werden, dass der zur Innenseite einer Tür gerichtete Kern noch beweglich und damit eine Drehung der Schließnase möglich ist, während der zur Vorderseite der Tür gerichtete Kern, beispielsweise infolge eines Stromausfalls, nicht mehr entriegelt werden kann.

Die Erfindung soll nachstehend anhand eines Ausführungsbeispiels sowie unter Zuhilfenahme von Figuren näher erläutert werden.

Hierbei zeigen:
- Fig. 1: ein Ausführungsbeispiel für die Auslegung des Schließzylinders mit einem Kupplungs- bzw. Zuhaltungselement nach dem Moving- Magnet-Prinzip;
- Fig. 2: ein Ausführungsbeispiel des Schließzylinders mit einem Kupplungselement nach dem Voice-Coil-Prinzip;
- Fig. 3: ein Querschnitt durch den Profilzylinder mit Kupplungselement zum energiearmen Betreiben;
- Fig. 4: Draufsicht und Seitenansicht eines Profilschließzylinders mit keramischen Abschlussstücken und einem beispielhaften Schlüs- sel-Transponder;
- Fig. 5: eine schematische Darstellung eines hochfrequenten Übertragungs- systems mit zwei Antennen und
- Fig. 6: eine ebenfalls schematische Darstellung eines Antennensystems am Beispiel eines elektromechanischen bzw. elektromagnetischen Schließzylinders mit zwei Antennen, die in Abschlussstücken des Zylinders, die vorzugsweise aus Keramik bestehen, untergebracht sind.

Mit dem Profilschließzylinder und einem diesbezüglichen Schließsystem gemäß Ausführungsbeispiel wird auf eine elektromagnetisch betätigbare Stiftzuhaltung zurückgegriffen, wobei die entsprechenden Schließzylinder über eine zugeordnete Elektronik für eine flexibel programmierbare Schließanlage bzw. Zutrittskontrolle eingesetzt werden können.

Es besteht die Möglichkeit, dass ein lokales Funknetz die jeweiligen, entsprechend programmierten Schließzylinder steuert. Dabei kann der Transponder-Schlüssel noch eine Zusatzfunktion zur Verbesserung der Schließsicherheit erfüllen, beispielsweise dergestalt, dass im Rahmen einer zeitlich generellen Freigabe der Schließeinrichtung nur bestimmten Personen der Zutritt gewährt wird. Ergänzend besteht die Möglichkeit, dass durch Abfragen der Daten aus dem Schlüssel-Transponder eine Zeiterfassung durchgeführt wird, was die Möglichkeit bietet, die Dienstleistungen von Sicherheits- und Wachunternehmen zu überprüfen oder zu kontrollieren.

Die Grundform des Profilzylinders entspricht der Normbauform und es sind die elektronischen Komponenten des Schließzylinders oder ergänzend vorgesehene Sensoren, die mit den Aktuatoren zusammenwirken, netzunabhängig ausgeführt und mit einer Hochleistungsbatterie bzw. einem Akkumulator versehen.

Die Kommunikation mit der Ansteuerelektronik für die elektromagnetischen Aktuatoren erfolgt drahtlos, beispielsweise über eine Hochfrequenz-Strecke. Da das aus Sicherheitsgründen aus einem metallischen Material bestehende Profilschließzylindergehäuse für hochfrequente Strahlung nicht durchlässig ist, wird es notwendig, einen entsprechenden Strahler außerhalb des Gehäuses vorzusehen.

Im Sinne der Erfindung wird hierfür auf eine keramische Kappe bzw. ein keramisches Endstück der Zylinderkerne zurückgegriffen. Diese keramischen Materialien sind aufgrund ihrer abstimmbaren dielektrischen Eigenschaften geeignet, eine elektrisch wirksame Komponente eines Antennenstrahlers zu bilden. Darüber hinaus besitzt eine solche Keramikkappe bzw. ein Keramikendstück eine hohe Festigkeit gegen Aufbohren.

In einer vorteilhaften Ausführungsform der Erfindung basiert der eigentliche Verriegelungsmechanismus auf der Anordnung einer Reihe von metallischen Stiften, die aus dem Zylinderkorpus in den innenliegenden Rotationszylinder hineinragen und dort in dafür vorgesehene Öffnungen oder einen Spalt stoßen. Die Sperrstifte bzw. Zuhaltungen sind federbelastet bzw. auf Federn angeordnet und können so weit verschoben werden, dass sie nicht mehr in den Drehbereich des rotierenden Zylinderkerns stoßen.

Im Inneren des Zylinderkerns befindet sich über den Sperrstiften eine Anordnung aus einem oder mehreren elektromagnetisch betätigten Aktuatoren.
In einer vorteilhaften Ausführungsform sind diese Aktuatoren als bewegte Spule (Voice-Coil-System) oder als bewegter Magnet (Moving Magnet) ausgeführt.

Bei einer Bestromung drückt der oder drücken die Aktuatoren den oder die Sperrstifte gegen die entgegengesetzt wirkende Federkraft aus den Öffnungen des Zylinderkerns heraus, so dass der Rotationszylinder, d.h. der Zylinderkern sich frei drehen kann. Nach Abschaltung der Bestromung rastet der Stift bzw. die jeweilige Zuhaltung wieder in die Öffnung des Rotationszylinders ein, sobald dieser in die entsprechende Position über dem Stift gedreht wird.

Dieser Verriegelungsmechanismus erlaubt im Gegensatz zu üblichen elektronischen Kupplungssystemen einen extrem energiearmen Antrieb, da grundsätzlich nur dann Strom fließen muss, wenn die Öffnung des Zylinderkerns bzw. Rotors unmittelbar über den Sperrstiften positioniert ist. Darüber hinaus bietet dieses vorgeschlagene Kupplungssystem ein weitgehendes Beibehalten üblicher Bauformen und eine hohe Integrationsdichte der mechanotronischen Komponenten.

Wie erläutert dienen die keramischen Endstücke des Zylinders zum Schutz vor Aufbruchsversuchen und sind gleichzeitig durchlässig für kapazitive, induktive oder Hochfrequenz-Signale.

In einer vorteilhaften Ausführungsform besitzen die Abschlusstücke der Rotoren Längsschlitze, die ein Einführen des mechanischen Schlüssels zur Drehung des Rotors ermöglichen. Darüber hinaus sind die Schlitze in einer vorteilhaften Ausführungsform der Erfindung mit kapazitiven, induktiven und/oder funktechnischen Sende- und Empfangseinrichtungen, insbesondere einer Antenne ausgestattet, die eine sichere Signalübertragung und Identifizierung des Schlüssels ermöglichen.

Im gleichen Sinne ist es möglich, die keramischen Endstücke zur Übertragung elektrischer Energie zum Zweck des Aufladens des oder der Sekundärelemente auszugestalten.

Für erhöhe Sicherheitsanforderungen kann der Schlüssel eine Leseeinheit für biometrische Identifikationsmerkmale enthalten, die den Träger des Schlüssels zusätzlich authentisieren.

Für Notfälle besteht die Möglichkeit, den inneren Zylinderkern manuell zu entriegeln, d.h. es kann durch Herausziehen des Kerns aus dem Gehäuse eine manuelle Entriegelung auch bei Ausfall der Elektronik vorgenommen werden.

Fig. 1 zeigt in Längs- und Querschnittsdarstellung die verschiedenen Zustände beim Aktivieren der Zuhaltungen, die als Sperrstifte e ausgeführt sind. Diese Sperrstifte e befinden sich im unteren Profilteil des Schließzylinders a. Zu erkennen sind weiterhin jeweils an der offenen Seite des Zylinderkerns vorgesehene keramische Abschlussstücke b.

Mit Hilfe des Magnets c bzw. einen ferromagnetischen Kerns c kann durch Bestromen der Spule d der jeweilige Sperrstift b in seine Freigabeposition bewegt werden, so dass es möglich wird, durch Drehen des Zylinderkerns den Schließbart in eine solche Position zu überführen, dass das jeweilige Schloss freigegeben wird.

Bei dem Ausführungsbeispiel nach Fig. 2 wird von einer bewegten Spule ausgegangen, über deren Lageveränderung die Position der jeweiligen Stifte e zum Freigeben änderbar ist.

Gemäß der Querschnittsdarstellung nach Fig. 3 wird wiederum von einem Schließzylinder a ausgegangen, der in seinem Inneren den rotierenden Zylinderkern b aufweist.
Der Aktuator c kann zur Positionsveränderung den Sperrstift d wegdrücken mit der Folge, dass das Kupplungsteil mit Schlitzöffnung, wie in der Figur ersichtlich, entarretiert ist. Bis zum Abschluss der Drehbewegung und zum Erhalt der ursprünglichen Position bezogen auf die Lage des Schlitzes im Kupplungsteil kann die Stromzufuhr zum Aktuator c unterbrochen werden.

Gemäß Fig. 4, welche eine Draufsicht sowie eine Seitenansicht eines Profilschließzylinders gemäß Ausführungsbeispiel zeigt, sind in den Abschlussstücken c aus keramischem Material Längsschlitze d eingebracht, die eine korrespondierende Spitze eines Schlüssels e mit Schlüssel-Transponder f aufnehmen. Im keramischen Abschlussstück c befindet sich eine funktechnische Sende- und Empfangseinrichtung h und/oder eine kapazitive Sende- und Empfangseinrichtung g.

Gemäß Fig. 5 wird zunächst von einem berechtigten Transceiver a ausgegangen, welcher zwei beabstandete Antennen c aufweist. Der Transceiver a empfängt im Sendebetrieb des als Gegenstation legitimierten Senders b ein bestimmtes Signalpegelfeld mit einer bestimmten Signalrichtung, was mit dem Verlauf e symbolisiert ist.

Ein an anderer Stelle befindlicher Störsender b führt zu einem Sendesignal e mit geändertem Verlauf mit der Folge, dass eine wirksame Datenübertragung und Manipulation unterbunden wird, da innerhalb des Transceivers a dieses Fremdsignal als ein solches erkannt wurde.

Gemäß Fig. 6 ist ein Schließzylinder a in Form eines Profilzylinders innerhalb einer Tür c befindlich. Die Tür trennt einen Innenraum von einem

Außenraum einer Wand d. Die legitimierte Gegenstation e führt zu einem Sendesignal g mit unterschiedlichem Pegel und unterschiedlicher Richtcharakteristik.

Ein an einem anderen Ort aktivierter Störsender f ergibt einen Signalverlauf anderer Charakteristik, wiederum mit der Folge, dass der Störsender erkannt und eine Signalübertragung unterbunden wird.

Die beabstandeten Antennen können beim Ausführungsbeispiel nach Fig. 6 in Endkappen b der jeweiligen Zylinderkerne des Profilzylinders untergebracht werden. Diese Endkappen können bevorzugt aus einem einen zusätzlichen Aufbohrschutz bietenden keramischen Material, z.B. in Form einer Halbkugel, ausgeführt sein. Das keramische Material besitzt hier gleichzeitig ein definiertes Dielektrikum bezogen auf eine Strahler-Schichtstruktur der jeweiligen Antenne.

## Patentansprüche

1. Profilschließzylinder mit Zylindergehäuse und mindestens einem Schlüssel-betätigbaren Zylinderkern oder Zylindereinsatz sowie Schließbart, wobei im Zylindergehäuse mehrere Stiftzuhaltungen untergebracht sind, die Zuhaltungen über im Zylindereinsatz befindliche elektomagnetische Aktuatoren in eine Freigabeposition bewegbar sind, das Aktivieren der Aktuatoren drahtlos erfolgt,
**dadurch gekennzeichnet, dass**
mindestens eine der Stirnseiten des Zylindereinsatzes aus einem keramischen Werkstoff besteht oder mit einer keramischen Kappe form- und/oder stoffschlüssig verbunden ist, wobei die Außenseite der Kappe ein Mitnahmeprofil aufweist, welches mit der Form des Schlüssels oder der Schlüsselspitze korrespondiert, weiterhin die keramische Kappe als Formteil ausgebildet ist und einen Antennenstrahler zur drahtlosen Kommunikation aufweist, und wobei zur Erkennung von Rotationen, Erschütterungen und Beschleunigungen des Zylinderkerns in diesem ein Gyroskop-Bewegungssensor angeordnet ist.

2. Profilschließzylinder nach Anspruch 1,
**dadurch gekennzeichnet, dass**
die keramische Kappe zur kapazitiven, induktiven oder galvanisch gekoppelten oder galvanisch getrennten Stromübertragung ausgebildet ist.

3. Profilschließzylinder nach einem der vorangegangenen Ansprüche,
**dadurch gekennzeichnet, dass**
in der keramischen Kappe eine integrierte Schaltung oder eine Hybridanordnung zur elektronischen Signalverarbeitung und Ansteuerung der Aktuatoren befindlich ist.

4. Profilschließzylinder nach einem der vorangegangenen Ansprüche,
**dadurch gekennzeichnet, dass**
die Kappe im wesentlichen halbkugelförmig ausgebildet ist und mindestens eine schlitzförmige Öffnung zur Aufnahme eines Strahlers und/oder zur induktiven Kopplung mit dem Schlüssel aufweist.

5. Profilschließzylinder nach Anspruch 4,
**dadurch gekennzeichnet, dass**
die schlitzförmige Öffnung zur formschlüssigen Übertragung der mit dem Schlüssel nach Freigabe der Zuhaltungen erfolgenden Rotationsbewegung auf den Schließbart ausgebildet ist.

6. Profilschließzylinder nach einem der vorangegangenen Ansprüche,
**dadurch gekennzeichnet, dass**
als Aktoren thermische Formgedächtnis-Metall-Legierungen eingesetzt sind.

7. Profilschließzylinder nach einem der vorangegangenen Ansprüche,
**dadurch gekennzeichnet, dass**
ein Zylindereinsatz einer Zylinderhälfte zur Aufnahme eines Primär- oder Sekundärelements, insbesondere eines Akkumulators ausgebildet ist.

## Claims

1. Profiled locking cylinder comprising a cylinder housing and at least one key-actuated cylinder core or cylinder insert as well as a locking bit, wherein several pin tumblers are accommodated in the cylinder housing, the tumblers can be moved by means of electromagnetic actuators located in the cylinder insert into a release position, and the actuators are activated in a wireless manner,
**characterized in that**
at least one of the end faces of the cylinder insert is made of a ceramic material or is connected to a ceramic cap in a positive and/or material-bonded manner, wherein the outer side of the cap has a driving profile which corresponds to the shape of the key or key tip, wherein further the ceramic cap is a molded part and comprises an antenna radiator for the wireless communication, and wherein a gyroscope movement sensor is disposed in the cylinder core for detecting rotations, vibrations and accelerations of the same.

2. Profiled locking cylinder according to claim 1,
**characterized in that**
the ceramic cap is designed for the capacitive, inductive or galvanically coupled or galvanically isolated power transmission.

3. Profiled locking cylinder according to one of the preceding claims,
**characterized in that**
an integrated circuit or a hybrid system is located in the ceramic cap for the electronic signal processing and for controlling the actuators.

4. Profiled locking cylinder according to one of the preceding claims,
**characterized in that**
the cap is substantially hemispherical and comprises at least one slot-shaped opening to receive a radiator and/or for the inductive coupling to the key.

5. Profiled locking cylinder according to claim 4,
**characterized in that**
the slot-shaped opening is adapted to positively transfer the rotary motion accomplished by the key upon the release of the tumblers to the locking bit.

6. Profiled locking cylinder according to one of the preceding claims,
**characterized in that**
thermal shape memory metal alloys are used as actuators.

7. Profiled locking cylinder according to one of the preceding claims,
**characterized in that**
a cylinder insert of a cylinder half is adapted to receive a primary or secondary element, specifically an accumulator.

## Revendications

1. Cylindre de fermeture profilé avec un boîtier de cylindre et au moins un noyau de cylindre ou un insert de cylindre susceptible d'être actionné au moyen d'une clé, ainsi qu'un panneton de fermeture, dans lequel plusieurs éléments de maintien de tige sont logés dans le boîtier de cylindre, les éléments de maintien étant déplaçables via des actionneurs électromagnétiques situés dans l'insert de cylindre jusque dans une position de libération, et l'activation des actionneurs a lieu sans fil,
**caractérisé en ce que**
l'une au moins des faces frontales de l'insert de cylindre est en un matériau céramique ou est reliée avec un capuchon céramique par coopération de formes et/ou par coopération de matières, tel que la face extérieure du capuchon présente un profil d'entraînement qui correspond à la forme de la clé ou de la pointe de clé, et le capuchon céramique est en outre réalisé comme une pièce moulée et présente un élément de rayonnement à antenne en vue d'une communication sans fil, et un capteur de déplacement gyroscopique est agencé dans le noyau de cylindre pour la reconnaissance de rotations, de secousses et d'accélérations du noyau de cylindre.

2. Cylindre de fermeture profilé selon la revendication 1,
**caractérisé en ce que** le capuchon céramique est réalisé en vue d'une transmission de courant capacitive, inductive ou couplée sur le plan galvanique ou encore séparée sur le plan galvanique.

3. Cylindre de fermeture profilé selon l'une des revendications précédentes,
**caractérisé en ce qu'**il est prévu dans le capuchon céramique un circuit intégré ou un agencement hybride pour le traitement électronique des signaux et le pilotage des actionneurs.

4. Cylindre de fermeture profilé selon l'une des revendications précédentes,
**caractérisé en ce que** le capuchon est réalisé sensiblement sous forme hémisphérique et comporte au moins une ouverture en forme de fente pour recevoir un élément de rayonnement et/ou pour le couplage inductif avec la clé.

5. Cylindre de fermeture profilé selon la revendication 4,
**caractérisé en ce que** l'ouverture en forme de fente est réalisée en vue d'une transmission en coopération de formes du mouvement de rotation, qui se produit avec la clé après libération des éléments de maintien, vers le panneton de fermeture.

6. Cylindre de fermeture profilé selon l'une des revendications précédentes,
**caractérisé en ce que** l'on emploie comme actionneur des alliages métalliques thermiques à mémoire de forme.

7. Cylindre de fermeture profilé selon l'une des revendications précédentes,
**caractérisé en ce qu'**un insert de cylindre d'une moitié de cylindre est réalisé pour la réception d'un élément primaire ou secondaire, en particulier d'un accumulateur.
